# EUROPÄISCHE PATENTSCHRIFT

(11) **EP 3 159 979 B1**
(45) Veröffentlichungstag und Bekanntmachung des Hinweises auf die Patenterteilung: **03.08.2022**
(21) Anmeldenummer: 16191297.7
(22) Anmeldetag: 29.09.2016
(51) Int. Cl.: H01R 13/631, H01R 13/642, H01R 13/621, H01Q 19/10, H01R 24/52

(54) **INTERMODULATIONSFREIER ELEKTRISCHER KONTAKT FÜR HF-ANWENDUNGEN**
INTERMODULATION-FREE ELECTRIC CONTACT FOR HF APPLICATIONS
CONTACT ÉLECTRIQUE SANS INTERMODULATION POUR APPLICATIONS HF

(30) Priorität: 16.10.2015 DE 102015117687
(43) Veröffentlichungstag der Anmeldung: 26.04.2017
(73) Patentinhaber: Telefonaktiebolaget LM Ericsson (Publ), 164 83 Stockholm (SE)
(72) Erfinder: Steininger, Christian, 83104 Tuntenhausen (DE); Haunberger, Thomas, 83435 Bad Reichenhall (DE)
(74) Vertreter: Ericsson

(56) Entgegenhaltungen:
- CN-A- 103 457 119
- DE-B- 1 125 496
- US-A- 6 129 554
- US-A1- 2008 252 552
- US-A1- 2012 146 876
- US-A1- 2013 322 021

## Beschreibung

Die Erfindung betrifft eine Anordnung zur intermodulationsfreien elektrischen Kontaktierung von elektrisch leitfähigen Elementen.

In der Antennentechnik werden hohe Anforderungen an die Kontaktierung zwischen Hochfrequenzelementen gestellt. Ein Hauptproblem bei der Kontaktierung stellen nicht definierte Kontakte zwischen Hochfrequenzleitern aufgrund ungünstiger Formgebung der Kontaktstellen dar. Diese nicht definierten Kontakte führen in der Hochfrequenztechnik zu unerwünschten passiven Intermodulationsprodukten, kurz PIM, resultierend aus der sogenannten Intermodulation. Intermodulation ist die parasitäre Mischung zweier unterschiedlicher Trägerfrequenzen, die zu sogenannten Oberwellen führen, eben jenen passiven Intermodulationsprodukten, die zu Störungen führen können. Eine ungünstige Kontaktstelle resultiert z.B. aus erhöhtem Verschleiß an den Kontaktstellen. Toleranzen wie Rauigkeit und (Un-)Ebenheit, sowie mehrfach Passungen, wodurch undefinierte Kontakte entstehen, sind ein Hauptgrund für unerwünschte Intermodulation.

Galvanische Kontakte zwischen Hochfrequenzkomponenten sind beispielsweise Kontakte zwischen Dipol und Reflektor bzw. anderen Komponenten und Reflektor, einem Deckel auf einem Gehäuse oder aber auch die Kontakte von Hochfrequenzschaltern.

Feste galvanische Kontakte werden üblicherweise hergestellt, indem leitende Flächen von zwei Leitern miteinander verpresst bzw. verschraubt werden. Aufgrund der Tatsache, dass der Kontakt dauerhaft und fest sein muss, ist eine hohe Krafteinwirkung nötig, um dies zu erreichen. Dies erfordert einen hohen Produktionsaufwand. Zusätzlich ist problematisch, dass bei nicht vollkommen ebenen Flächen oder einem leicht schiefen Aufbringen einer der Flächen kleinere Spalte bzw. Ausnehmungen zwischen den Leitern entstehen können, durch welche die elektrischen Ströme und damit die Eigenschaften des Kontakts undefiniert werden und unerwünschte Intermodulationen entstehen können. Diese Toleranzen können teilweise durch extrem hohe Kraft beim Verpressen ausgeglichen werden, was aber wiederum einen hohen Produktionsaufwand und hohe Energie erfordert, sowie einen erhöhten konstruktiven Aufwand an die Geometrie stellt.

Für bewegliche Kontakte wie Hochfrequenzschalter werden beispielsweise galvanische Kontakte hergestellt, indem ein festes Element mittels zweier beweglicher Leiter kontaktiert wird. Die Form des festen Elements bestimmt hierbei die Gegenform der anderen Leiter. Klassische Kontakte werden über ebene Flächen hergestellt, wie in der US 6,043,440 gezeigt. Alternativ ist in der US 2,662,142 ein festes Element gezeigt, das an den Stellen der Kontaktierung mit den Leitern abgeschrägte Formen aufweist. Die Leiter zum Schalten weisen ebenfalls abgeschrägte Flächen auf, um so einen möglichst flächigen Kontakt herstellen zu können. Eine weitere Alternative ist in der US 3,226,515 gezeigt. Hier wird die Kontaktierung zwischen den Leitern zum Schalten über ein kugelförmiges Schaltelement erreicht, das mittels eines daran angebrachten Schaltergriffs verschoben werden kann und den Kontakt zwischen zwei Leitern herstellt. Dies wird dadurch ermöglicht, dass in dem Schaltergriff ein Federelement angebracht ist, durch welches das Schaltelement über den mittleren Leiter gedrückt werden kann, so dass es einen elektrischen Kontakt zwischen dem mittleren und einem der äußeren Leiter herstellen kann. Vorteilhaft werden hier zur Kontaktierung ein kugelförmiges Schaltelement und kugelförmige Leiter verwendet, da weniger Kraft verwendet werden muss, um das Schaltelement über den mittleren Leiter zu schieben. Weiterer Stand der Technik ist aus der CN 103 457 1149 A, der US 2012/146876 A1, der DE 11 25 496 B, der US 2008/252552 A1, US 2013/322021 A1, und der US 6 129 554 A bekannt, welche Anordnungen zur elektrischen Kontaktierung von elektrisch leitfähigen Elementen betreffen.

Bei den bekannten Schaltern spielen weder eine intermodulationsfreie Verbindung noch größere Toleranzen oder Unebenheiten eine Rolle, es wird lediglich auf eine ausreichende Kontaktierung der Leiter geachtet.

Aus den oben genannten Gründen ist es eine Aufgabe dieser Erfindung, eine Anordnung bereitzustellen, bei der ein reproduzierbarer, dauerhaft guter intermodulationsfreier elektrischer Kontakt zwischen Hochfrequenz-Komponenten und zugehörigen Kontaktelementen möglich ist. Diese Aufgabe wird erfindungsgemäß durch die Merkmale des Patentanspruchs 1 gelöst. Vorteilhafte Ausgestaltungen sind Gegenstand der abhängigen Ansprüche.

Vorgeschlagen wird erfindungsgemäß eine Anordnung zur elektrischen Kontaktierung von elektrisch leitfähigen Elementen, umfassend ein erstes an zumindest einem Abschnitt davon elektrisch leitfähiges Element, zumindest ein zweites an zumindest einem Abschnitt davon elektrisch leitfähiges Element zur elektrischen Kontaktierung des ersten Elements, umfassend einen Kontaktbereich an zumindest einem Endbereich davon, wobei der Kontaktbereich zumindest an vorgegebenen Kontaktpunkten einen Radius aufweist, und wobei das erste elektrisch leitfähige Element zumindest einen Bereich aufweist, der dazu ausgebildet ist, zumindest einen Teil des Kontaktbereichs des zweiten elektrisch leitfähigen Elements derart aufzunehmen, dass ein elektrischer Kontakt zwischen dem ersten elektrisch leitfähigen Element und den Kontaktpunkten des zweiten elektrisch leitfähigen Elements entsteht.

Beispielsweise sind das erste und das zweite elektrisch leitfähige Element als Hochfrequenz-Komponenten ausgebildet, die es miteinander zu kontaktieren gilt. Solche Komponenten sind üblicherweise mittels leitfähiger Schirmgehäuse ausgeführt. Erfindungsgemäß ist das erste elektrisch leitfähige Element als eine Hochfrequenz-Komponente und das zweite elektrisch leitfähige Element als ein Kontaktelement ausgebildet das einen elektrischen Leiter umfasst, an dessen distalem Endbereich der Kontaktbereich angeordnet ist. Beispielsweise ist das erste und/oder das zweite elektrisch leitfähige Element als ein Reflektorblech, ein Gehäuse, ein Filtergehäuse, ein Bias-T, ein Wärmeableiter, ein Schalter oder Schalterkontakte, ein Dipol oder Hochfrequenzleiter ausgebildet.

Durch die punktartige Kontaktierung der Hochfrequenzkomponente mit dem Kontaktelement kann eine gleichmäßige und dauerhafte Kontaktierung sowie ein Toleranzausgleich bei nicht exakter Montage erzielt werden. Außerdem werden deutlich geringere Kräfte für die Verbindung der Komponenten benötigt ohne dass dabei die Qualität des Kontaktes leidet. Vorteilhaft ist des Weiteren, dass jegliche elektrisch leitfähigen Elemente miteinander elektrisch kontaktiert werden können, z.B. Hochfrequenzkomponenten mit Hochfrequenzkomponenten, Hochfrequenzkomponenten mit elektrischen Leitern, elektrische Leiter mit anderen elektrischen Leitern.

Es kann vorgesehen sein, dass der Bereich des ersten elektrisch leitfähigen Elements zur Aufnahme des zweiten elektrisch leitfähigen Elements eine Ausnehmung in dem ersten elektrisch leitfähigen Element ist. Hierdurch wird eine Serienproduktion der Hochfrequenz-Komponente mit integrierter Ausnehmung ermöglicht, was wiederum zu einer günstigeren Produktion führt.

In einem Beispiel, das nicht unbedingt mit den Ansprüchen kompatibel ist, umfasst der Bereich des ersten elektrisch leitfähigen Elements zur Aufnahme des zweiten elektrisch leitfähigen Elements zumindest zwei Kontaktbeine, die an dem ersten elektrisch leitfähigen Element angeordnet sind. Somit können auch sehr dünne Materialien oder Materialien, bei denen das Bilden einer integrierten Aufnahme schwierig oder teuer ist, verwendet werden.

Erfindungsgemäß umfasst der Bereich zur Aufnahme des zweiten elektrisch leitfähigen Elements drei Kontaktbeine, die an dem ersten elektrisch leitfähigen Element angeordnet sind. Dies hat den Vorteil, dass somit eine Dreipunktauflage entsteht, die sehr stabil ist, aber durch die punktförmige Kontaktierung trotzdem eine große Toleranz bei der Montage zulässt.

Es kann vorgesehen sein, dass der Bereich des ersten elektrisch leitfähigen Elements zur Aufnahme des zweiten elektrisch leitfähigen Elements eine Auswölbung in dem ersten elektrisch leitfähigen Element ist. Hierdurch wird eine Serienproduktion des ersten elektrisch leitfähigen Elements mit integrierter Ausnehmung ermöglicht, was wiederum zu einer günstigeren Produktion führt. Zusätzlich dient der Bereich zwischen den Kontaktpunkten als Auflage für das erste elektrisch leitfähige Element und trägt somit zur Stabilisierung des Systems bzw. der Anordnung bei.

Es kann vorgesehen sein, dass das zweite elektrisch leitfähige Element und/oder der Bereich des ersten elektrisch leitfähigen Elements zur Aufnahme des zweiten elektrisch leitfähigen Elements an vorgegebenen Kontaktbereichen abgeschrägte Kanten aufweist. Alternativ weist der Bereich des ersten elektrisch leitfähigen Elements zur Aufnahme des zweiten elektrisch leitfähigen Elements zumindest an vorgegebenen Kontaktbereichen einen Radius auf. Durch das Bereitstellen von abgeschrägten Kanten oder einem Radius wird eine größere Toleranz bei der Montage erlaubt, da die Komponente auch mit einer Schräglage oder leicht gekippt montiert werden kann ohne dabei das erste elektrisch leitfähige Element an einer weiteren Stelle zu berühren und somit einen unerwünschten elektrischen Kontakt zu erzeugen. Dabei ist der Bereich unterhalb der Kontaktpunkte, also zwischen den Kontaktpunkten und der Oberfläche der des zweiten elektrisch leitfähigen Elements nicht kritisch, d.h. hier kann eine Berührung zwischen erstem und zweitem elektrisch leitfähigen Element erfolgen, da die Ströme nur über die Oberfläche fließen, d.h. über die Kontaktpunkte zum Leiter. In diesem Bereich ist es wichtig, dass keine weitere oder ungleichmäßige Kontaktierung erfolgt.

Beispielsweise ist das Kontaktelement zur elektrischen Kontaktierung der Hochfrequenz-Komponente mit einer zweiten Hochfrequenz-Komponente eingerichtet und der elektrische Leiter des Kontaktelements weist einen zweiten Kontaktbereich an seinem anderen distalen Ende auf, wobei der zweite Kontaktbereich zumindest an vorgegebenen zweiten Kontaktpunkten einen Radius aufweist, und wobei die zweite Hochfrequenz-Komponente zumindest einen Bereich wie vorher beschrieben aufweist. Diese Anordnung ermöglicht eine Kaskadierung und Mehrfachkontaktierung der Komponenten.

Die Anordnung kann ferner ein Sicherungselement umfassen, das derart an dem Bereich des ersten elektrisch leitfähigen Elements und/oder der zweiten Hochfrequenz-Komponente zur Aufnahme des zweiten elektrisch leitfähigen Elements angeordnet ist, dass es das erste elektrisch leitfähige Element und/oder die zweite Hochfrequenz-Komponente mit dem zweiten elektrisch leitfähigen Element verbindet. Das Sicherungselement ist insbesondere als eine Sicherungsschraube ausgebildet, die durch die Unterseite des ersten elektrisch leitfähigen Elements und/oder der zweiten Hochfrequenz-Komponente in die jeweiligen Kontaktbereiche des zweiten elektrisch leitfähigen Elements eingeführt ist.

Durch die Sicherungsschraube wird eine zusätzliche Fixierung der Anordnung bereitgestellt.

Es kann ein erstes an zumindest einem Abschnitt davon elektrisch leitfähiges Element vorgesehen sein, aufweisend zumindest einen Bereich, der dazu ausgebildet ist, als Aufnahmebereich für eine elektrische Kontaktierung zu dienen. Der Bereich kann eine Ausnehmung in dem ersten Element sein oder zumindest zwei Kontaktbeine umfassen, die an dem ersten Element angeordnet sind, oder drei Kontaktbeine umfassen, die an dem ersten Element angeordnet sind, oder als eine Auswölbung in dem ersten Element ausgebildet sein.

Es kann ein zweites an zumindest einem Abschnitt davon elektrisch leitfähiges Element vorgesehen sein, umfassend einen Kontaktbereich an zumindest einem Endbereich davon, wobei der Kontaktbereich zumindest an vorgegebenen Kontaktpunkten einen Radius aufweist. Das zweite an zumindest einem Abschnitt davon elektrisch leitfähige Element kann als ein Kontaktelement ausgebildet sein, das einen elektrischen Leiter umfasst, an dessen distalem Endbereich der Kontaktbereich angeordnet ist.

Das erste und/oder das zweite Element können als ein Reflektorblech, ein Gehäuse oder eine andere Komponente wie ein Filtergehäuse, ein Bias-T, einen Wärmeableiter, einen Schalter oder Schalterkontakte, einen Dipol oder Hochfrequenzleiter jeder Art ausgebildet sein und das zweite Element und/oder der Bereich des ersten Elements können an vorgegebenen Kontaktbereichen abgeschrägte Kanten oder zumindest an vorgegebenen Kontaktbereichen einen Radius aufweisen.

Die oben beschriebenen Vorteile gelten hier analog.

Weitere Merkmale und Vorteile der Erfindung ergeben sich aus der nachfolgenden Beschreibung von Ausführungsbeispielen der Erfindung, anhand der Figuren der Zeichnung, die erfindungsgemäße Einzelheiten zeigt, und aus den Ansprüchen.

Bevorzugte Ausführungsformen werden nachfolgend anhand der beigefügten Zeichnung näher erläutert.
Fig. 1a zeigt eine Schnittdarstellung einer Anordnung gemäß einem Ausführungsbeispiel.
Fig. 1b zeigt einen möglichen Toleranzausgleich durch die in Figur 1 a gezeigte Anordnung.
Fig. 2 zeigt eine Schnittdarstellung einer Anordnung gemäß einem weiteren Ausführungsbeispiel.
Fig. 3 zeigt eine Schnittdarstellung einer Anordnung gemäß einem weiteren Ausführungsbeispiel.
Fig. 4a zeigt eine Schnittdarstellung einer Anordnung gemäß einem weiteren Ausführungsbeispiel.
Fiq. 4b zeigt eine Schnittdarstellung einer Anordnung gemäß einem weiteren Ausführungsbeispiel.
Fig. 4c zeigt eine Draufsicht auf die in Figur 5a gezeigte Anordnung.
Fig. 5 zeigt eine Schnittdarstellung einer Anordnung gemäß einem weiteren Ausführungsbeispiel.
Fig. 6 zeigt eine Schnittdarstellung einer Anordnung gemäß einem weiteren Ausführungsbeispiel.
Fig. 7 zeigt eine Schnittdarstellung einer Anordnung gemäß einem weiteren Ausführungsbeispiel.

Die Ausführungsformen von Fig. 1a, 1b, 2, 3, 6 und 7 werden nur als Bestandteil der Erfindung betrachtet, wenn das Kontaktelement zwei Kontaktbereiche laut Anspruch 4 aufweist, und wenn der erste von den Kontaktbereichen dem in der Ausführungsform von Fig. 4a-5 entspricht.

In den nachfolgenden Figurenbeschreibungen sind gleiche Elemente bzw. Funktionen mit gleichen Bezugszeichen versehen.

Intermodulationen treten beispielsweise bei nahe aneinander liegenden Sendefrequenzen mit ho her Leistung, z.B. bei Sendeanlagen in der Nachrichtentechnik, auf und erzeugen unerwünschte Störfrequenzen. Solche störenden Frequenzen treten nicht nur in großen Sendesystemen auf, sondern auch im Inneren der Antenne aufgrund beispielsweise schlechter Metall zu Metall Verbindungsstellen oder ungleichmäßiger Kontaktflächen. Ungleichmäßige Kontaktflächen sind sehr schwer zu vermeiden, da bei der Verpressung von zwei Flächen sehr hohe Kräfte aufgewendet werden müssen, um eine feste Verbindung zu schaffen. Wenn die beiden aufeinander gepressten Flächen nicht absolut eben sind, ist es sehr wahrscheinlich, dass der Kontakt zwischen den Flächen nicht auf der gesamten Fläche gleichmäßig ist. Somit können unerwünschte Intermodulationen entstehen. Dieses Problem wird durch die erfindungsgemäße Anordnung gelöst.

Unter Hochfrequenzelement sind Hochfrequenz-Komponenten wie Reflektorbleche, ein Gehäuse oder andere Komponenten wie Filtergehäuse, Bias-T, Wärmeableiter, Schalter oder Schalterkontakte, Dipol, Hochfrequenzleiter jeder Art etc zu verstehen. Dabei sind als leitende Bereiche Innenleiter, Außenleiter oder jede Art von leitenden Bereichen eines zu kontaktierenden Elements möglich, je nachdem welche Komponenten kontaktiert werden. Beispiele für unterschiedliche Kontaktierungen sind in Figuren 1 a und 6 gezeigt. In Figur 1 a wird ein Reflektorblech über ein Kontaktelement mit einem elektrischen Leiter kontaktiert, wobei in Figur 6 der elektrisch leitfähige Bereich ein Bereich eines Diplos ist, der als elektrischer Leiter wirkt.

Figur 1a zeigt eine Schnittdarstellung einer Anordnung gemäß einem Ausführungsbeispiel. Gezeigt ist ein erstes Hochfrequenzelement 10, das als elektrischer Leiter ausgebildet ist, und das elektrisch mit einem zweiten, als Hochfrequenz-Komponente ausgebildeten Hochfrequenzelement 2 wie beispielsweise ein Reflektorblech, ein Gehäuse oder andere Komponenten wie Filtergehäuse, Bias-T, Wärmeableiter, Schalter oder Schalterkontakte, Dipol, Hochfrequenzleiter jeder Art etc. kontaktiert werden soll. Die Hochfrequenz-Komponente 2 weist einen Bereich 21 auf, der ein Kontaktelement 1 aufnehmen kann. Dieser Bereich ist in Figur 1 als Ausnehmung in der Hochfrequenz-Komponente 2 dargestellt und weist abgeschrägte Kanten auf. In diesen Bereich 21 der Hochfrequenz-Komponente 2 kann ein Kontaktelement 1, das einen elektrischen Leiter 10 und einen Kontaktbereich 11 aufweist, aufgenommen werden. Somit wird ein elektrischer Kontakt zwischen der Hochfrequenz-Komponente 2 und der durch das Kontaktelement 1 zu verbindenden Komponente hergestellt. In Figur 1 ist der Kontaktbereich 11 als Kugel dargestellt.

Durch die kugelgeometrische Form bzw. einen Radius an den Kontaktbereichen 11 wird sichergestellt, dass die Kontaktbereiche 11 zwischen der Hochfrequenz-Komponente 2 und dem Kontaktelement 1 eine definierte punktförmige Kontaktfläche bilden. Auch wird durch die kugelgeometrische Form dieselbe Kontaktgeometrie auch bei Toleranzen und Lageungenauigkeiten ermöglicht, so das ein dauerhaft guter intermodulationsfreier elektrischer Kontakt und eine sehr gute Reproduzierbarkeit sichergestellt werden kann, ohne entsprechend hohe Kontaktkräfte aufbringen zu müssen. In dieser Ausführung ist der Kontaktbereich 11 als vollständige Kugel gezeigt. Allerdings ist es ausreichend, an vorgegebenen Kontaktpunkten 12 zwischen Hochfrequenz-Komponente 2 und Kontaktbereich 11 eine kugelförmige Geometrie bzw. einen Radius am Kontaktbereich 11 bereitzustellen, um einen reproduzierbaren, dauerhaften intermodulationsfreien elektrischen Kontakt zwischen Hochfrequenz-Komponente 2 und Kontaktelement 1 herzustellen.

Figur 1b zeigt einen solchen möglichen Toleranzausgleich durch die kugelförmige Geometrie des Kontaktelements 1. Verstärkt wird der Ausgleich von Toleranzen und Lageungenauigkeiten durch die abgeschrägten Kanten der Hochfrequenz-Komponente 2. Durch die trichterförmige Ausnehmung 21 kann das Kontaktelement 1 auch in einer schrägen Lage einen intermodulationsfreien elektrischen Kontakt durch die punktförmigen Kontaktflächen 12 herstellen, ohne dabei mit einem anderen Bereich an der Hochfrequenz-Komponente 2 einen unerwünschten Kontakt herzustellen.

Figuren 2 und 3 zeigen jeweils eine Schnittdarstellung einer Anordnung gemäß einem weiteren Ausführungsbeispiel. Sowohl in Figur 2 als auch in Figur 3 ist der Bereich 21 der Hochfrequenz-Komponente 2 als Wanne ausgebildet und weist an den Kontaktpunkten 12 abgerundete Kanten auf. Auch weist der Kontaktbereich 11 des Kontaktelements 1, das in beiden Figuren als Dipol ausgebildet ist, in beiden Figuren nur an den Kontaktpunkten 12 eine kugelförmige Geometrie auf. Dies ist für einen intermodulationsfreien Kontakt ausreichend, da elektrische Ströme nur über die Kontaktpunkte bzw. -oberflächen fließen. Somit ist es ausreichend, an den Kontaktpunkten 12 die kugelförmige Geometrie bzw. den Radius bereitzustellen, so dass Lageungenauigkeiten ausgeglichen werden können. Da Produktion von Kugelformen aufwändig und teuer ist, können durch eine nur an den Kontaktpunkten 12 nötige kugelgeometrische Form bzw. durch einen Radius Kosten bei der Produktion eingespart werden. Auch kann durch die Stromfluss-Eigenschaften die restliche Form des Kontaktbereichs 11 grundsätzlich beliebig gewählt werden, solange die Kontaktierung an den Kontaktpunkten 12 gewährleistet ist. Zwei Beispiele für mögliche Formen des Kontaktbereichs 11 innerhalb der Ausnehmung 21 in der Hochfrequenzkomponente 2 sind in Figuren 2 und 3 gezeigt. In beiden Figuren ist zur Befestigung des Kontaktelements 1 mit der Hochfrequenz-Komponente 2 eine Schraube 100 durch die Unterseite der Hochfrequenz-Komponente 2 in den Kontaktbereich 11 des Kontaktelements 1 eingeführt. Die Schraube 100 dient lediglich zur Verstärkung der Befestigung des Kontaktelements 1 und kann auch durch andere Befestigungselemente ersetzt werden oder überhaupt nicht vorhanden sein.

In Figur 2 ist der Kontaktbereich 11 nicht bis zum Boden der Ausnehmung 21 ausgebildet. Dies ermöglicht eine höhere Toleranz bei der Herstellung der Ausnehmung 21. Durch die Schraube 100 erfolgt eine Stabilisierung des Kontakts zwischen der Hochfrequenz-Komponente 2 und dem Kontaktelement 1.

In Figur 3 ist der Kontaktbereich 11 des Kontaktelements 1 bis zum Boden der Ausnehmung 21 ausgebildet, so dass hier eine alleine durch das Kontaktelement 1 stabilere Verbindung entsteht. Ferner wird elektrische von der mechanischen Funktion getrennt und die Hebelkraft des befestigten Bauteiles wird auf die Blockverschraubung eingeleitet, die elektrisch wichtige KontaktsteIle 12 bleibt unbelastet, so dass angreifende Kräfte nicht auf die elektrische KontaktsteIle wirken, sondern werden immer auf die unkritische mechanische Auflage abgeleitet. Bei dieser Ausführungsform muss darauf geachtet werden, dass die Kontaktierung an den Kontaktpunkten 12 gewährleistet ist. Dies kann durch festes Anschrauben mit der Schraube 100 sichergestellt oder in geringem Maße ausgeglichen werden.

In den in Figuren 2 und 3 gezeigten Ausführungsformen ist der Kontaktbereich 11 nicht als vollständige Kugel gezeigt, sondern weist an vorgegebenen Kontaktpunkten 12 zwischen Hochfrequenz-Komponente 2 und Kontaktbereich 11 eine kugelförmige Geometrie bzw. einen Radius am Kontaktbereich 11 auf. Es kann aber auch eine vollständige Kugelform als Kontaktbereich 11 bereitgestellt werden, um einen reproduzierbaren, dauerhaften intermodulationsfreien elektrischen Kontakt zwischen Hochfrequenz-Komponente 2 und Kontaktelement 1 zu erzielen.

Figuren 4a und 4b zeigen jeweils eine Schnittdarstellung einer Anordnung gemäß einem weiteren Ausführungsbeispiel. Figur 4a zeigt dasselbe Kontaktelement 1 wie in Figur 1 a. In Figur 4b ist eine alternative Form eines Kontaktbereichs 11 gezeigt, der nur an definierten Kontaktpunkten 12 eine kugelförmige Geometrie bzw. einen Radius aufweist. Beide Arten der Form des Kontaktbereichs 11 sind geeignet, um einen intermodulationsfreien Kontakt zwischen Hochfrequenzkomponente 2 und Kontaktelement 1 herzustellen. Im Gegensatz zu der in Figur 1 a gezeigten Ausführung ist in Figuren 4a und 4b der Kontaktbereich 21 der Hochfrequenz-Komponente 2 nicht als Ausnehmung in der Hochfrequenz-Komponente 2 ausgebildet, sondern als Kontaktbeine auf der Hochfrequenz-Komponente 2. Dies hat den Vorteil, dass keine aufwändigen Ätzverfahren oder andere Verfahren angewendet werden müssen, um Ausnehmungen in die Hochfrequenz-Komponente 2 einzubringen. Außerdem können so auch sehr dünne Bleche oder andere geeignete Materialien als Hochfrequenz-Komponente 2 verwendet werden, z.B. Reflektorbleche. Besonders vorteilhaft ist die erfindungsgemäße Verwendung von drei Kontaktbeinen 21, wie in Figur 4c gezeigt, da durch die Dreipunktauflage eine sehr hohe Stabilität der Auflage erzielt wird und trotzdem ein sehr hoher Ausgleich von Lageungenauigkeiten erreicht werden kann.

Figur 5 zeigt eine Schnittdarstellung einer Anordnung gemäß einem weiteren Ausführungsbeispiel. In dieser Ausführungsform ist eine sogenannte Kaskadierung gezeigt. Dies heißt, dass zwei Hochfrequenz-Komponenten 2 und 3 miteinander über dasselbe Kontaktelement 1 verbunden sind. Das Kontaktelement 1 weist deshalb an beiden distalen Enden Kontaktbereiche 11 und 111 auf. Diese Kontaktbereiche 11 und 111 sind wie bei den vorher beschriebenen Ausführungen derart geformt, dass sie zumindest an vorgegebenen Kontaktpunkten 12 und 112 einen Radius bzw. eine kugelförmige Geometrie aufweisen. Dabei ist es nicht erforderlich, dass beide Kontaktbereiche 11 und 111 dieselbe Form aufweisen, wobei dies produktionstechnisch Vorteile aufweisen kann. Der Vorteil der zumindest an den Kontaktpunkten 12 und 112 vorhandenen kugelförmigen Geometrie zeigt sich hier sehr deutlich. Wenn Lageungenauigkeiten vorhanden sind kann durch Drehen bzw. Kippen eines der Kontaktelemente 1 die Ungenauigkeit ausgeglichen werden ohne dass dabei der definierte Kontakt zwischen Hochfrequenz-Komponente 2 und Kontaktelement 1 verloren geht.

In dieser Ausführungsform gilt wie für alle vorher beschriebenen Ausführungsformen, dass der Bereich der Hochfrequenz-Komponente 2 zur Aufnahme des Kontaktbereichs 11 des Kontaktelements 1 sowohl eine Ausnehmung in der Hochfrequenz-Komponente 2 sein kann als auch als Kontaktbeine auf der Hochfrequenz-Komponente 2 wie vorher beschrieben ausgebildet sein kann. Auch der Kontaktbereich 11 des Kontaktelements 1 kann als komplette Kugel ausgebildet sein oder nur an vorgegebenen Kontaktpunkten 12 eine kugelförmige Geometrie bzw. einen Radius aufweisen. Das heißt, dass jede beliebige Kombination aus Bereich 21 der Hochfrequenz-Komponente 2 zur Aufnahme des Kontaktbereichs 11 des Kontaktelements 1 und Form des Kontaktbereichs 11 des Kontaktelements 1 zu dem Ergebnis führt, einen reproduzierbaren, dauerhaften intermodulationsfreien elektrischen Kontakt herzustellen.

Figuren 6 und 7 zeigen jeweils eine Schnittdarstellung einer Anordnung gemäß unterschiedlichen Ausführungsbeispielen, wobei als Beispiel ein Dipol 10 auf einem Reflektorblech 2 als zu kontaktierende Hochfrequenz-Komponente angeordnet ist. Wie bei dem in z.B. Figur 3 beschriebenem Beispiel ist der Bereich 21 der Hochfrequenz-Komponente, hier des Reflektorblechs 2, als Wanne, in Figur 7 als umgedrehte Wanne bzw. Auswölbung, ausgebildet und weist an den Kontaktpunkten 12 abgerundete Kanten auf. Auch weist der Kontaktbereich 11 des Kontaktelements 1 in beiden Figuren nur an den Kontaktpunkten 12 eine kugelförmige Geometrie auf. Dies ist für einen intermodulationsfreien Kontakt ausreichend, da elektrische Ströme nur über die Kontaktpunkte bzw. -oberflächen fließen. Somit ist es ausreichend, an den Kontaktpunkten 12 die kugelförmige Geometrie bzw. den Radius bereitzustellen, so dass Lageungenauigkeiten ausgeglichen werden können. Da Produktion von Kugelformen aufwändig und teuer ist, können durch eine nur an den Kontaktpunkten 12 nötige kugelgeometrische Form bzw. durch einen Radius Kosten bei der Produktion eingespart werden. Auch kann durch die Stromfluss-Eigenschaften die restliche Form des Kontaktbereichs 11 grundsätzlich beliebig gewählt werden, solange die Kontaktierung an den Kontaktpunkten 12 gewährleistet ist.

Figur 6 zeigt ein Beispiel für eine mögliche Form des Kontaktbereichs 11 innerhalb der Ausnehmung 21 in dem Reflektorblech 2. Wie in Figur 3 ist hier der Kontaktbereich 11 des Kontaktelements 1 bis zum Boden der Ausnehmung 21 ausgebildet, woraus dieselben Vorteile wie oben beschrieben resultieren.

Figur 7 zeigt eine alternative Ausführung des Bereichs 21 der Hochfrequenzkomponente, hier des Reflektorblechs 2, zur Aufnahme des Dipols 10. Der Bereich 21 ist hier als Auswölbung ausgebildet ist, auf welcher der Dipol 10 zur Kontaktierung aufgesetzt wird. Auch hier dienen nur die abgerundeten Kanten des Dipols 10 und des Bereichs 21 des Reflektorblechs 2 zur elektrischen Kontaktierung, d.h. der elektrische Kontakt erfolgt hier nur an den Kontaktpunkten 12, wie für die oben gezeigten Ausführungsbeispiele ausgeführt. Zur stabilen Befestigung des Dipols 10 kann dieser auf der Auswölbung zwischen den Kontaktpunkten 12 aufliegen und zusätzlich mit einem weiteren Befestigungsmittel an dem Reflektorblech 2 befestigt sein.

In beiden Figuren ist zur Befestigung des Kontaktelements 1 eine Schraube 100 durch die Unterseite des Reflektorblechs 2 in den Kontaktbereich 11 des Kontaktelements 1 eingeführt. Die Schraube dient lediglich zur Verstärkung der Befestigung des Kontaktelements 1 und kann auch durch andere Befestigungselemente ersetzt werden oder überhaupt nicht vorhanden sein.

### Bezugszeichenliste

- 1: Kontaktelement
- 2: Hochfrequenz-Komponente
- 3: Zweite Hochfrequenz-Komponente
- 10: Elektrischer Leiter
- 11: Kontaktbereich
- 111: Zweiter Kontaktbereich
- 12: Kontaktpunkte
- 112: Zweite Kontaktpunkte
- 21: Bereich der Hochfrequenz-Komponente zur Aufnahme des Kontaktelements
- 23: Kontaktbeine
- 100: Schraube

## Patentansprüche

1. Anordnung zur intermodulationsfreien elektrischen Kontaktierung von elektrisch leitfähigen Elementen (2, 1), umfassend:
- ein erstes an zumindest einem Abschnitt davon elektrisch leitfähiges Element (2),
- zumindest ein zweites an zumindest einem Abschnitt (10) davon elektrisch leitfähiges Element (1) zur elektrischen Kontaktierung des ersten Elements (2), umfassend einen Kontaktbereich (11) an zumindest einem Endbereich davon, wobei der Kontaktbereich (11) zumindest an vorgegebenen Kontaktpunkten (12) einen Radius aufweist, und wobei
- das erste elektrisch leitfähige Element (2) zumindest einen Bereich (21) aufweist, der dazu ausgebildet ist, zumindest einen Teil des Kontaktbereichs (11) des zweiten elektrisch leitfähigen Elements (1) derart aufzunehmen, dass ein elektrischer Kontakt zwischen dem ersten elektrisch leitfähigen Element (2) und den Kontaktpunkten (12) des zweiten elektrisch leitfähigen Elements (1) entsteht, wobei das erste elektrisch leitfähige Element (2) als eine Hochfrequenz-Komponente (2) und das zweite elektrisch leitfähige Element (1) als ein Kontaktelement (1) ausgebildet ist, das einen elektrischen Leiter (10) umfasst, an dessen distalem Endbereich der Kontaktbereich (11) angeordnet ist, wobei der Bereich (21) zur Aufnahme des zweiten elektrisch leitfähigen Elements (1) drei Kontaktbeine (21, 23) umfasst, die an dem ersten elektrisch leitfähigen Element (2) angeordnet sind,
**dadurch gekennzeichnet, dass**
die drei Kontaktbeine (21, 23) eine Dreipunktauflage bilden.

2. Anordnung nach Anspruch 1, wobei das erste und/oder das zweite elektrisch leitfähige Element (1, 2) als ein Reflektorblech, ein Gehäuse, ein Filtergehäuse, ein Bias-T, ein Wärmeableiter, ein Schalter oder Schalterkontakte, ein Dipol oder Hochfrequenzleiter ausgebildet ist.

3. Anordnung nach Anspruch 1 oder 2, wobei das zweite elektrisch leitfähige Element (1) und/oder der Bereich (21) des ersten elektrisch leitfähigen Elements (2) zur Aufnahme des zweiten elektrisch leitfähigen Elements (1) zumindest an vorgegebenen Kontaktbereichen (11) einen Radius aufweist.

4. Anordnung nach Anspruch 1, wobei das Kontaktelement (1) zur elektrischen Kontaktierung der Hochfrequenz-Komponente (2) mit einer zweiten Hochfrequenz-Komponente (3) eingerichtet ist und der elektrische Leiter (10) des Kontaktelements (1) einen zweiten Kontaktbereich (111) an seinem anderen distalen Ende aufweist, wobei der zweite Kontaktbereich (111) zumindest an vorgegebenen zweiten Kontaktpunkten (112) einen Radius aufweist, und wobei
- die zweite Hochfrequenz-Komponente (3) zumindest einen Bereich (21) aufweist, der dazu ausgebildet ist, zumindest einen Teil des Kontaktbereichs (111) des zweiten elektrisch leitfähigen Elements (1) derart aufzunehmen, dass ein elektrischer Kontakt zwischen der Hochfrequenz-Komponente (2) und der zweiten Hochfrequenz-Komponente (3) über die zweiten Kontaktpunkte (112) entsteht,
**dadurch gekennzeichnet, dass** zur Gewährleistung eines intermodulationsfreien Kontakts zwischen dem zweiten elektrisch leitfähigen Element (1) und der zweiten Hochfrequenz-Komponente (3) folgendes vorgesehen ist:
- der Bereich (21) der zweiten Hochfrequenz-Komponente (3) zur Aufnahme des zweiten elektrisch leitfähigen Elements (1) ist eine Ausnehmung in der zweiten Hochfrequenz-Komponente (3), oder
- der Bereich (21) der zweiten Hochfrequenz-Komponente (3) zur Aufnahme des zweiten elektrisch leitfähigen Elements (1) umfasst zumindest zwei Kontaktbeine (21), die an der zweiten Hochfrequenz-Komponente (3) angeordnet sind, oder
- der Bereich (21) der zweiten Hochfrequenz-Komponente (3) zur Aufnahme des zweiten elektrisch leitfähigen Elements (1) ist eine Auswölbung in der zweiten Hochfrequenz-Komponente (3), oder
- das zweite elektrisch leitfähige Element (1) und/oder der Bereich (21) der zweiten Hochfrequenz-Komponente (3) zur Aufnahme des zweiten elektrisch leitfähigen Elements (1) weist an vorgegebenen Kontaktbereichen (111) abgeschrägte Kanten auf.

5. Anordnung nach einem der Ansprüche 1 bis 4, wobei die Anordnung ferner ein Sicherungselement (100) umfasst, das derart an dem Bereich (21) des ersten elektrisch leitfähigen Elements (2) und/oder der zweiten Hochfrequenz-Komponente (3) zur Aufnahme des zweiten elektrisch leitfähigen Elements (1) angeordnet ist, dass es das erste elektrisch leitfähige Element (2) und/oder die zweite Hochfrequenz-Komponente (3) mit dem zweiten elektrisch leitfähigen Element (1) verbindet, wobei das Sicherungselement (100) insbesondere als eine Sicherungsschraube ausgebildet ist, die durch die Unterseite des ersten elektrisch leitfähigen Elements (2) und/oder der zweiten Hochfrequenz-Komponente (3) in die jeweiligen Kontaktbereiche (11, 111) des zweiten elektrisch leitfähigen Elements (1) eingeführt ist.

## Claims

1. Arrangement for electrical intermodulation-free contacting of electrically conductive elements (2, 1), comprising:
- a first element (2), at least a portion of which is electrically conductive;
- at least one second element (1), at least one portion (10) of which is electrically conductive, for electrically contacting the first element (2), comprising a contact area (11) at at least one end region thereof, wherein the contact area (11) has a radius at least at predefined contact points (12), and wherein
- the first electrically conductive element (2) has at least one area (21) that is designed to receive at least a portion of the contact area (11) of the second electrically conductive element (1) in such a way that an electrical contact is created between the first electrically conductive element (2) and the contact points (12) of the second electrically conductive element (1), wherein the first electrically conductive element (2) is implemented as a high-frequency component (2) and the second electrically conductive element (1) as a contact element (1) that comprises an electrical conductor (10), at the distal end region of which the contact area (11) is arranged, wherein the area (21) for receiving the second electrically conductive element (1) comprises three contact legs (21, 23) that are arranged on the first electrically conductive element (2), **characterized in that** the three contact legs (21, 23) form a three-point support.

2. Arrangement according to Claim 1, wherein the first and/or second electrically conductive element (1, 2) is implemented as a reflector plate, a housing, a filter housing, a bias tee, a heat sink, a switch or switch contacts, a dipole, or high-frequency conductor.

3. Arrangement according to Claim 1 or 2, wherein the second electrically conductive element (1) and/or the area (21) of the first electrically conductive element (2) for receiving the second electrically conductive element (1) has a radius, at least at predefined contact areas (11).

4. Arrangement according to Claim 1, wherein the contact element (1) is configured for electrically contacting the high-frequency component (2) with a second high-frequency component (3) and the electrical conductor (10) of the contact element (1) has a second contact area (111) at its other distal end, wherein the second contact area (111) has a radius at least at predefined second contact points (112), and wherein
- the second high-frequency component (3) has at least one area (21) which is designed to receive at least a portion of the contact area (111) of the second electrically conductive element (1) in such a way that an electrical contact is created between the high-frequency component (2) and the second high-frequency component (3) via the second contact points (112), **characterized in that** in order to guarantee an intermodulation-free contact between the second electrically conductive element (1) and the second high-frequency component (3), the following is provided:
- the area (21) of the second high-frequency component (3) for receiving the second electrically conductive element (1) is a recess in the second high-frequency component (3), or
- the area (21) of the second high-frequency component (3) for receiving the second electrically conductive element (1) comprises at least two contact legs (21) that are arranged on the second high-frequency component (3), or
- the area (21) of the second high-frequency component (3) for receiving the second electrically conductive element (1) is a convexity in the second high-frequency component (3), or
- the second electrically conductive element (1) and/or the area (21) of the second high-frequency component (3) for receiving the second electrically conductive element (1) has beveled edges at predefined contact areas (111).

5. Arrangement according to any one of Claims 1 to 4, wherein the arrangement further comprises a securing element (100) that is arranged on the area (21) of the first electrically conductive element (2) and/or of the second high-frequency component (3) for receiving the second electrically conductive element (1), in such a way that said element connects the first electrically conductive element (2) and/or the second high-frequency component (3) to the second electrically conductive element (1), with the securing element (100) being implemented in particular as a locking screw that is inserted through the underside of the first electrically conductive element (2) and/or of the second high-frequency component (3) into the respective contact areas (11, 111) of the second electrically conductive element (1).

## Revendications

1. Agencement pour la mise en contact électrique sans intermodulation d'éléments électriquement conducteurs (2, 1), comprenant :
- un premier élément (2) électriquement conducteur sur au moins un tronçon de celui-ci,
- au moins un deuxième élément (1) électriquement conducteur sur au moins un tronçon (10) de celui-ci, pour établir un contact électrique avec le premier élément (2), comprenant une zone de contact (11) sur au moins une partie d'extrémité de celui-ci, dans lequel la zone de contact (11) au moins à des points de contact prédéterminés (12) présente un rayon, et dans lequel
- le premier élément électriquement conducteur (2) comporte au moins une zone (21) qui est conçu de manière à renfermer au moins une partie de la zone de contact (11) du deuxième élément électriquement conducteur (1) de telle sorte qu'un contact électrique entre le premier élément électriquement conducteur (2) et les points de contact (12) du deuxième élément électriquement conducteur (1) se produit, dans lequel le premier élément électriquement conducteur (2) est conçu comme un composant haute fréquence (2) et le deuxième élément électriquement conducteur (1) est conçu comme un élément de contact (1), qui comprend un conducteur électrique (10), à la partie d'extrémité distale duquel la zone de contact (11) est agencée, dans lequel la zone (21) de réception du deuxième élément électriquement conducteur (1) comprend trois pattes de contact (21, 23), qui sont disposées sur le premier élément électriquement conducteur (2), **caractérisé en ce que** les trois pattes de contact (21, 23) forment un appui à trois points.

2. Agencement selon la revendication 1, dans lequel le premier et/ou le deuxième élément électriquement conducteur (1, 2) est configuré comme une feuille réfléchissante, un boîtier, un boîtier de filtre, un té de polarisation, un dissipateur thermique, un interrupteur ou des contacts d'interrupteur, un dipôle ou un conducteur haute fréquence.

3. Agencement selon la revendication 1 ou 2, dans lequel le deuxième élément électriquement conducteur (1) et/ou la zone (21) du premier élément électriquement conducteur (2) présente un rayon pour recevoir le deuxième élément électriquement conducteur (1) au moins dans des zones de contact prédéterminées (11).

4. Agencement selon la revendication 1, dans lequel l'élément de contact (1) est configuré pour la mise en contact du composant haute fréquence (2) avec un deuxième composant haute fréquence (3) et le conducteur électrique (10) de l'élément de contact (1) présente une deuxième partie de contact (111) à son autre extrémité distale, dans lequel ladite deuxième partie de contact (111) présente un rayon au moins au niveau de deuxièmes points de contact prédéterminés (112), et dans lequel
- le deuxième composant haute fréquence (3) présente au moins une zone (21), qui est destinée à recevoir au moins une partie de la plage de contact (111) du deuxième élément électriquement conducteur (1) de telle sorte que le contact électrique entre le composant haute fréquence (2) et le deuxième composant haute fréquence (3) s'effectue via les deuxièmes points de contact (112), **caractérisé en ce que** pour assurer un contact d'intermodulation entre le deuxième élément électriquement conducteur (1) et le deuxième composant haute fréquence (3), il est prévu ce qui suit :
- la zone (21) du deuxième composant haute fréquence (3) pour recevoir le deuxième élément électriquement conducteur (1) est un évidement dans le deuxième composant haute fréquence (3), ou
- la zone (21) du deuxième composant haute fréquence (3) destinée à recevoir le deuxième élément électriquement conducteur (1) comprend au moins deux pattes de contact (21) qui sont agencées sur le deuxième composant haute fréquence (3), ou
- la zone (21) du deuxième composant haute fréquence (3) destinée à recevoir le deuxième élément électriquement conducteur (1) est un renflement dans le deuxième composant haute fréquence (3), ou
- Le deuxième élément électriquement conducteur (1) et/ou la zone (21) du deuxième composant haute fréquence (3) destiné à recevoir le deuxième élément électriquement conducteur (1) présente des bords biseautés sur des zones de contact prédéterminées (111).

5. Agencement selon une des revendications 1 à 4, dans lequel l'agencement comprend en outre un élément de fixation (100), qui est disposé de telle sorte sur la zone (21) du premier élément électriquement conducteur (2) et/ou du deuxième composant haute fréquence (3) pour recevoir le deuxième élément électriquement conducteur (1), qu'il relie le premier élément électriquement conducteur (2) et/ou le deuxième composant haute fréquence (3) au deuxième élément électriquement conducteur (1), dans lequel l'élément de fixation (100) est conçu notamment comme une vis de fixation qui passe à travers la face inférieure du premier élément électriquement conducteur (2) et/ou le deuxième composant haute fréquence (3) est introduit dans les zones de contact respectives (11, 111) du deuxième élément électriquement conducteur (1).
